# EUROPÄISCHE PATENTSCHRIFT

(11) **EP 1 439 014 B1**
(45) Veröffentlichungstag und Bekanntmachung des Hinweises auf die Patenterteilung: **23.11.2005**
(21) Anmeldenummer: 03405014.6
(22) Anmeldetag: 16.01.2003
(51) Int. Cl.: B21D 51/38

(54) **Verfahren zur Herstellung eines Deckelringes für einen Dosendeckel**
Method of manufacturing a cover ring for a can lid
Procédé de fabrication d'une collerette pour un couvercle de boîte

(43) Veröffentlichungstag der Anmeldung: 21.07.2004
(73) Patentinhaber: Alcan Technology & Management Ltd., 8212 Neuhausen am Rheinfall (CH); Rasselstein GmbH, 56626 Andernach (DE)
(72) Erfinder: Bauer, Sven, 78256 Steisslingen (DE); Baumann, Dr. Bernd, 56567 Neuwied (DE); Kesselem, Josef, 56626 Andernach (DE)

(56) Entgegenhaltungen:
- EP-A- 1 153 840
- DE-A- 4 332 306
- DE-A- 19 625 174

## Beschreibung

Die Erfindung betrifft ein Verfahren zur Herstellung eines mit einem Dosenkörper verbindbaren, eine Entnahmeöffnung begrenzenden und eine heisssiegelfähige Beschichtung aufweisenden Deckelringes, auf dem zur Bildung eines Dosendeckels eine die Entnahmeöffnung überdeckende Verschlussmembran heiss aufsiegelbar ist, bei welchem Verfahren ein Blechstreifen mit parallelen Seitenrändern zu einem Rohr umgeformt wird und die Seitenränder parallel zur Rohrlängsachse verschweisst oder verklebt werden, das so gefertigte Rohr in gleich lange Rohrabschnitte mit in zueinander parallelen Ebenen liegenden Schnittkanten unterteilt wird und die Rohrabschnitte zu Deckelringen umgeformt werden, wobei eine erste Schnittkante zu einem Aussenbördel zur Verbindung mit einem Dosenkörper geformt und die zweite Schnittkante eingerollt wird.

Bei bekannten Dosendeckeln mit einem Deckelring und einer auf diesem angeordneten Verschlussmembran erstreckt sich die Entnahmeöffnung bis in die Nähe des Aussenbördels, so dass nach dem Entfernen der in den meisten Fällen als Aufreissfolie ausgestalteten Verschlussmembran nur eine schmale, an den Aussenbördel radial nach innen angrenzende Ringfläche verbleibt. Nach dem Abziehen (Peelen) der Membran wird, ähnlich wie bei einem Vollaufreissdeckel, eine verhältnismässig grosse Behälteröffnung geschaffen, wodurch das Füllgut leicht zugänglich wird. Ein weiterer Vorteil dieses Deckelsystems liegt darin, dass das Füllgut sterilisiert werden kann.

Bei einem aus der EP-A- 1 153 840 bekannten Verfahren zur Herstellung eines Deckelringes für einen Dosendeckel mit Verschlussmembran wird zuerst ein auf einer Seite ein heisssiegelfähige Beschichtung aufweisendes ebenes Blechteil zu einem zylindrischen Rohr umgeformt, bei dem die Beschichtung sich auf der Innenseite befindet. Die axial verlaufenden Ränder des Rohres werden zusammengepresst und verschweisst, was mittels eines Laserstrahls erfolgen kann und zur Bildung einer Stumpfstossschweissnaht führt. Das Rohr wird sodann in gleich lange Rohrabschnitte bzw. zylinderförmige Ringe unterteilt. Jeder zylinderförmige Ring wird zu einem Deckelring mit einem Aussenbördel zur Befestigung auf einem Dosenkörper und zu einer ringförmigen Auflagefläche für die spätere Festlegung der Verschlussmembran umgeformt. Hierbei wird der die spätere Entnahmeöffnung begrenzende Rand gegen die Seite mit der heisssiegelfähigen Beschichtung eingerollt.

Das vorstehend erwähnte Verfahren zur Herstellung eines Deckelringes ausgehend von einem zylinderförmigen Ring hat gegenüber der klassischen Deckelringherstellung, bei der zunächst eine Blechscheibe umgeformt und anschliessend zur Bildung des Deckelringes die Entnahmeöffnung ausgestanzt wird, den Vorteil eines erheblich verminderten Schrottanteils.

Bei dem in der EP-A- 1 153 840 beschriebenen Verfahren muss darauf geachtet werden, dass bei der Bildung der Stumpfstossschweissnaht die angrenzende heisssiegelfähige Beschichtung nicht beschädigt wird. Hierzu wird während des Schweissvorganges eine Kühlplatte gegen die Innenseite des Rohres längs der axial verlaufenden Ränder angepresst. Trotz dieser Massnahme kann eine Beschädigung der Heisssiegelschicht nie ganz ausgeschlossen werden. Da die Heisssiegelschicht auch dem Korrosionsschutz dient, kann später an beschädigten Stellen der Schweissnaht Korrosion auftreten.

Der Erfindung liegt die Aufgabe zugrunde, ein Verfahren der eingangs genannten Art so weiterzubilden, dass ein optimaler Korrosionsschutz erreicht werden kann.

Zur erfindungsgemässen Lösung der Aufgabe und ausgehend vom gattungsgemäßen Verfahren führt, dass die zweite Schnittkante von der für die heisssiegelfähige Beschichtung vorgesehenen Seite weg eingerollt und die heisssiegelfähige Beschichtung auf den endgeformten Deckelring aufgetragen wird.

Mit der erfindungsgemäss nachträglichen Beschichtung des Deckelringes wird das bei Verfahren nach dem Stand der Technik auftretende Korrosionsproblem beseitigt.

Als Metall zur Durchführung des erfindungsgemässen Verfahrens eignen sich alle zur Dosen- bzw. Deckelringherstellung bekannten Metalle wie Aluminium, Stahl oder Weissblech.

Bevorzugt werden die parallelen Seitenränder des Blechstreifens zu einem Stumpfstoss zusammengepresst und mittels eines Laserstrahls miteinander zum Rohr verschweisst.

Die heisssiegelfähige Beschichtung kann in bekannter Art in einem Lösungsmittel gelöst auf den Deckelring aufgesprüht oder durch eine Pulverbeschichtung in Pulverform, z.B. als Polypropylenpulver, auf den Deckelring aufgetragen werden.

Bei einer bevorzugten Ausführungsform des erfindungsgemässen Verfahrens wird der Deckelring auf seiner der heisssiegelfähigen Beschichtung abgewandten Seite mit einem hitzebeständigen Lack beschichtet. Zweckmässigerweise wird der hitzebeständige Lack auf den Deckelring aufgesprüht.

Die Rohre können aus Blechstreifenzuschnitten in der Form vorgeschnittener Formate hergestellt und unabhängig davon in die einzelnen Rohrabschnitte unterteilt werden.

Das erfindungsgemässe Verfahren eignet sich besonders gut für eine kontinuierliche Herstellung von Deckelringen. Bei einem kontinuierlichen Herstellungsverfahren liegt der Blechstreifen in der Form von Rollenware als Coil vor und wird kontinuierlich durch Rollformen zu einem Rohr geformt. Die Rohrabschnitte werden kontinuierlich in einer der Geschwindigkeit der pro Zeiteinheit hergestellten Rohrlänge entsprechenden Taktrate vom Rohr abgetrennt.

Weitere Vorteile, Merkmale und Einzelheiten der Erfindung ergeben sich aus der nachfolgenden Beschreibung bevorzugter Ausführungsbeispiele sowie anhand der Zeichnung; diese zeigt schematisch in
- Fig. 1 eine Seitenansicht einer Anlage zur kontinuierlichen Herstellung von Rohrabschnitten;
- Fig. 2 die Draufsicht auf die Anlage von Fig. 1;
- Fig. 3 eine Schrägsicht auf einen Rohrabschnitt;
- Fig. 4 eine teilweise geschnittene Seitenansicht eines aus dem Rohrabschnitt von Fig. 3 hergestellten Deckelringes;
- Fig. 5 der beidseitig beschichtete Deckelring von Fig. 4;
- Fig. 6 der Deckelring von Fig. 5 mit aufgesiegelter Verschlussmembran.

Bei einem in den Fig. 1 und 2 dargestellten Verfahren wird ein als Rollenware zu einem Coil 10 aufgewickeltes Band in der Form eines Blechstreifens 12 mit parallelen Seitenkanten 14, 16 vom Coil 10 abgewickelt und in Bandlaufrichtung x durch Rollformen kontinuierlich zu einem Rohr geformt. Hierbei werden die parallelen Seitenränder 14, 16 des Blechstreifens 12 zu einem Stumpfstoss zusammengepresst und mittels eines Laserstrahls 18 miteinander unter Bildung einer Längsschweissnaht 21 zum Rohr 20 verschweisst. Nachfolgend wird das Rohr 20 in einer Schneid- bzw. Trennvorrichtung 22 in gleich lange Rohrabschnitte in der Form von zylindrischen Ringen 24 mit gleicher Höhe h unterteilt.

Ein in Fig. 3 gezeigter zylindrischer Ring 24, dessen Umfang im wesentlichen der Breite b des Blechstreifens 12 entspricht, wird in bekannter Weise durch mehrere aufeinanderfolgende Umformoperationen zu dem in Fig. 4 dargestellten Deckelring 30 umgeformt.

Der Deckelring 30 weist einen üblichen Aussenbördel 32 auf, dessen freies Ende einer ersten Schnittkante 26 des zylindrischen Ringes 24 entspricht. Der Aussenbördel 32 geht in eine horizontale Ringfläche 34 über. Der innere Rand 36 der eine Entnahmeöffnung 38 begrenzenden Ringfläche 34 ist zur Beseitigung einer Verletzungsgefahr sowie zur Erhöhung der Steifigkeit des Deckelringes 30 mit radial nach aussen gerichteter Kante, welche der zweiten Schnittkante 28 des zylindrischen Ringes 24 entspricht, eingerollt. Das Einrollen des inneren Randes 36 der horizontalen Ringfläche 34 erfolgt so, dass die zweite Schnittkante 28 des zylinderförmigen Ringes 24 auf der später gegen das Doseninnere gerichteten Seite zu liegen kommt.

Über Sprühvorrichtungen 52, 54 wird der Deckelring 30 auf seiner späteren Aussenseite mit einer heisssiegelfähigen Beschichtung 40 und auf der später gegen das Doseninnere gerichtete Seite mit einer hitzebeständigen Lackschicht 42 versehen. An der Innenseite des Aussenbördels 32 wird auch noch eine Dichtmasse 48 aufgetragen. Die Trocknung der aufgesprühten Schichten 40, 42 und der Dichtmasse 48 wird üblicherweise in einem Ofen durchgeführt.

In Fig. 6 ist der Deckelring 30 mit einer Verschlussmembran 44 versehen. Die Verschlussmembran 44, die ebenfalls eine heisssiegelfähige Beschichtung, z.B. Polypropylen, aufweist, ist gegen die heisssiegelfähige Beschichtung 40 des Deckelringes 30 gesiegelt und bildet so einen leicht zu öffnenden Dosendeckel 50. Die Verschlussmembran 44 kann mit einer Aufreisslasche 46 versehen sein. In diesem Fall wird die Siegelung zwischen der Verschlussmembran 44 und der Ringfläche 34 so eingestellt, dass die Verschlussmembran von der Ringfläche bzw. vom Siegelrand durch Abziehen (Peelen) entfernt werden kann. Bei einer alternativen Ausführungsform ist die Verschlussmembran 44 untrennbar mit dem Deckelring 30 verbunden. In diesem Fall wird die Membran zur Öffnung durchstochen und entlang dem inneren Rand der Ringfläche 34 vom Deckelring 30 entfernt.

Der mit der Verschlussmembran 44 versehene Deckelring 30 wird nach dem Einfüllen eines Füllgutes als Dosendeckel 50 auf einen Dosenkörper aufgebördelt. Das Füllgut kann aber auch in einen vorgängig mit einem Deckelring 30 versehenen Dosenkörper eingefüllt werden. In diesem Fall wird als letzter Schritt die Verschlussmembran 44 auf den Deckelring 30 aufgesiegelt.

## Patentansprüche

1. Verfahren zur Herstellung eines mit einem Dosenkörper verbindbaren, eine Entnahmeöffnung (38) begrenzenden und eine heisssiegelfähige Beschichtung (40) aufweisenden Deckelringes (30), auf dem zur Bildung eines Dosendeckels (50) eine die Entnahmeöffnung (38) überdeckende Verschlussmembran (44) heiss aufsiegelbar ist, bei welchem Verfahren ein Blechstreifen (12) mit parallelen Seitenrändern (14,16) zu einem Rohr (20) umgeformt wird und die Seitenränder (14,16) parallel zur Rohrlängsachse (x) verschweisst oder verklebt werden, das so gefertigte Rohr (20) in gleich lange Rohrabschnitte (24) mit in zueinander parallelen Ebenen liegenden Schnittkanten (26,28) unterteilt wird und die Rohrabschnitte (24) zu Deckelringen (30) umgeformt werden, wobei eine erste Schnittkante (26) zu einem Aussenbördel (32) zur Verbindung mit einem Dosenkörper geformt und die zweite Schnittkante (28) eingerollt wird,
**dadurch gekennzeichnet, dass**
die zweite Schnittkante (28) von der für die heisssiegelfähige Beschichtung (40) vorgesehenen Seite weg eingerollt und die heisssiegelfähige Beschichtung (40) auf den endgeformten Deckelring (30) aufgetragen wird.

2. Verfahren nach Anspruch 1, **dadurch gekennzeichnet, dass** der Blechstreifen (12) aus Aluminium, Stahl oder Weissblech besteht.

3. Verfahren nach Anspruch 1 oder 2, **dadurch gekennzeichnet, dass** die parallelen Seitenränder (14,16) des Blechstreifens (12) zu einem Stumpfstoss zusammengepresst und mittels eines Laserstrahls (18) zum Rohr (20) verschweisst werden.

4. Verfahren nach einem der Ansprüche 1 bis 3, **dadurch gekennzeichnet, dass** die heisssiegelfähige Beschichtung (40) auf den Deckelring (30) aufgesprüht wird.

5. Verfahren nach einem der Ansprüche 1 bis 3, **dadurch gekennzeichnet, dass** die heisssiegelfähige Beschichtung (40) als Pulverbeschichtung auf den Deckelring (30) aufgetragen wird.

6. Verfahren nach einem der Ansprüche 1 bis 5, **dadurch gekennzeichnet, dass** der Deckelring (30) auf seiner der heisssiegelfähigen Beschichtung (40) abgewandten Seite mit einem hitzebeständigen Lack (42) beschichtet wird.

7. Verfahren nach Anspruch 6, **dadurch gekennzeichnet, dass** der hitzebeständige Lack (42) auf den Deckelring (30) aufgesprüht wird.

8. Verfahren nach einem der Ansprüche 1 bis 7, **dadurch gekennzeichnet, dass** der Blechstreifen (12) als vorgeschnittenes Format zu einem Rohr (20) geformt und verschweisst wird.

9. Verfahren nach einem der Ansprüche 1 bis 7, **dadurch gekennzeichnet, dass** der Blechstreifen (12) als Coil (10) vorliegt und kontinuierlich zu einem Rohr (20) geformt wird.

10. Verfahren nach Anspruch 9, **dadurch gekennzeichnet, dass** die Rohrabschnitte (24) kontinuierlich in einer der Geschwindigkeit der pro Zeiteinheit hergestellten Rohrlänge entsprechenden Taktrate vom Rohr (20) abgetrennt werden.

## Claims

1. Method of producing a lid ring (30) which can be connected to a can body, delimits a discharge opening (38) and is provided with a heat-sealable coating (40), and on to which a closure membrane (44) covering the discharge opening (38) can be heat-sealed in order to form a can lid (50), in which method a sheet-metal strip (12) with parallel side edges (14, 16) is formed into a tube (20) and the side edges (14, 16) are welded or glued together parallel to the longitudinal axis (x) of the tube, the resulting tube (20) is divided into tube sections (24) of equal length with cut edges (26, 28) situated in parallel planes and the tube sections (24) are formed into lid rings (30), a first cut edge (26) being formed into an outer flange (32) for connection to a can body and the second cut edge (28) being curled, **characterised in that** the second cut edge (28) is curled away from the side intended for the heat-sealable coating (40) and the heat-sealable coating (40) is applied to the finished lid ring (30).

2. Method according to claim 1, **characterised in that** the sheet-metal strip (12) consists of aluminium, steel or tinplate.

3. Method according to claim 1 or claim 2, **characterised in that** the parallel side edges (14, 16) of the sheet-metal strip (12) are pressed together to form a butt joint and are welded together to form the tube (20) by means of a laser beam (18).

4. Method according to one of claims 1 to 3, **characterised in that** the heat-sealable coating (40) is sprayed on to the lid ring (30).

5. Method according to one of claims 1 to 3, **characterised in that** the heat-sealable coating (40) is applied to the lid ring (30) in the form of a powder coating.

6. Method according to one of claims 1 to 5, **characterised in that** the lid ring (30) is coated on its side directed away from the heat-sealable coating (40) with a heat-resistant lacquer (42).

7. Method according to claim 6, **characterised in that** the heat-resistant lacquer (42) is sprayed on to the lid ring (30).

8. Method according to one of claims 1 to 7, **characterised in that** the sheet-metal strip (12) is formed into a tube (20) and welded in a pre-cut format.

9. Method according to one of claims 1 to 7, **characterised in that** the sheet-metal strip (12) is in the form of a coil (10) and is formed continuously into a tube (20).

10. Method according to claim 9, **characterised in that** the tube sections (24) are separated continuously from the tube (20) at a rate corresponding to the speed of the tube length produced per unit of time.

## Revendications

1. Procédé de fabrication d'une collerette (30) pouvant être assemblée avec un corps de boîte, délimitant une ouverture de soutirage (38) et comportant un revêtement thermosoudable (40), sur laquelle une membrane d'obturation (44) recouvrant l'ouverture de soutirage (38) peut être thermosoudée pour former un couvercle de boîte (50), procédé selon lequel une bande de tôle (12) avec des bords latéraux parallèles (14, 16) est déformée pour former un tube (20) et les bords latéraux (14, 16) sont soudés ou collés parallèlement à l'axe longitudinal du tube (x), le tube (20) ainsi fabriqué est divisé en tronçons de tube (24) de même longueur avec des arêtes de coupe (26, 28) se trouvant dans des plans parallèles les uns aux autres et les tronçons de tube (24) sont déformés pour former des collerettes (30), une première arête de coupe (26) étant façonnée pour former un bord relevé extérieur (32) pour l'assemblage avec un corps de boîte et la seconde arête de coupe (28) étant enroulée,
**caractérisé en ce que**
la seconde arête de coupe (28) est enroulée à l'opposé du côté prévu pour le revêtement thermosoudable (40) et le revêtement thermosoudable (40) est appliqué sur la collerette finie (30).

2. Procédé selon la revendication 1, **caractérisé en ce que** la bande de tôle (12) est constitué d'aluminium, d'acier ou de fer-blanc.

3. Procédé selon la revendication 1 ou 2, **caractérisé en ce que** les bords latéraux parallèles (14, 16) de la bande de tôle (12) sont comprimés pour former un joint abouté et soudés pour former le tube (20) à l'aide d'un faisceau laser (18).

4. Procédé selon l'une quelconque des revendications 1 à 3, **caractérisé en ce que** le revêtement thermosoudable (40) est pulvérisé sur la collerette (30).

5. Procédé selon l'une quelconque des revendications 1 à 3, **caractérisé en ce que** le revêtement thermosoudable (40) est appliqué sous forme de revêtement en poudre sur la collerette (30).

6. Procédé selon l'une quelconque des revendications 1 à 5, **caractérisé en ce que** la collerette (30) est revêtue d'une laque thermorésistante (42) sur son côté opposé au revêtement thermosoudable (40).

7. Procédé selon la revendication 6, **caractérisé en ce que** la laque thermorésistante (42) est pulvérisée sur la collerette (30).

8. Procédé selon l'une quelconque des revendications 1 à 7, **caractérisé en ce que** la bande de tôle (12) sous forme d'un format ébauché est façonnée pour former un tube (20) et soudée.

9. Procédé selon l'une quelconque des revendications 1 à 7, **caractérisé en ce que** la bande de tôle (12) se présente sous forme de bobine (10) et est façonnée en continu pour former un tube (20).

10. Procédé selon la revendication 9, **caractérisé en ce que** les tronçons de tube (24) sont séparés du tube (20) en continu selon une cadence correspondant à la vitesse de la longueur de tube fabriquée par unité de temps.
